# EUROPÄISCHE PATENTSCHRIFT

(11) **EP 0 837 275 B1**
(45) Veröffentlichungstag und Bekanntmachung des Hinweises auf die Patenterteilung: **17.04.2002**
(21) Anmeldenummer: 97117260.6
(22) Anmeldetag: 06.10.1997
(51) Int. Cl.: F16K 31/40

(54) **Magnetbetätigtes Ablassventil eines elektrohydraulischen Hubmoduls**
Solenoid actuated relief valve for electro-hydraulic lifting devices
Electrovanne d'évacuation de levage électrohydraulique

(30) Priorität: 15.10.1996 DE 29617922 U
(43) Veröffentlichungstag der Anmeldung: 22.04.1998
(73) Patentinhaber: HEILMEIER & WEINLEIN Fabrik für Oel-Hydraulik GmbH & Co. KG, 81673 München (DE)
(72) Erfinder: Heusser, Martin, Dipl.-Ing., 81245 München (DE)
(74) Vertreter: Grünecker, Kinkeldey, Stockmair & Schwanhäusser Anwaltssozietät

(56) Entgegenhaltungen:
- DE-A- 4 239 321
- FR-A- 1 110 895
- GB-A- 2 041 169
- US-A- 3 977 649
- US-A- 5 205 531
- HEILMEIER & WEINLEIN: "2/2-Wege-Magnet-sitzventile typ EM11 ... 31 zum einschrauben." DATENBLATT D 7490/1, März 1996, MÜNCHEN, Seiten 1-4, XP002030878

## Beschreibung

Die Erfindung betrifft ein magnetbetätigtes Ablaßventil gemäß dem Oberbegriff des Patentanspruchs 1.

Bei kleinen, kostengünstigen Hubstaplern ist in der Praxis ein Konzept des Hubmoduls bekannt, gemäß dem die Ablaßsteuerung des Druckmittels durch ein Schwarz/Weiß-Ablaßventil durchgeführt wird, wie es aus dem Datenblatt D 7490/1 vom März 1996 der Firma Heilmeier & Weinlein, 81673 München, bekannt ist. Zwei unterschiedliche Verschaltungen des Ablaßventils sind möglich. Im ersten Fall sperrt das Ablaßventil bei stromlosem Magneten. Die Steuerung der Hebebewegung erfolgt über die Pumpe. Die Senkbewegung wird mittels des Ablaßventils gesteuert, das durch den strombeaufschlagten Magneten in die Durchgangsstellung gebracht wird. Für die Senkfunktion wird das Vorsteuerventil vollständig geöffnet, so daß der Lastdruck bei entlasteter Steuerkammer über eine Differenzfläche am Schließelement das Schließelement in Öffnungsrichtung über den gesamten Öffnungshub abhebt. Im zweiten Fall ist das Ablaßventil bei stromlosem Magneten auf Durchgangsstellung. Zwischen dem Verbraucher und der Abzweigung zum Ablaßventil ist ein Zweistellungsschaltventil vorgesehen. Die Hebe- und die Senkbewegungen werden mittels beider Ventile gesteuert. Beim Heben wird bei in der Lasthaltestellung befindlichem Zweistellungschaltventil das Ablaßventil durch Strombeaufschlagung des Magneten in die Schließstellung gestellt und die Hebegeschwindigkeit durch die Pumpe gesteuert. Zum Senkenwerden das Ablaßventil in die Schließsstellung und das Zweistellungsschaltventil in die Ablaßstellung gestellt, ehe das Ablaßventil in die Durchgangsstellung geschaltet wird. Unabhängig vom Verschaltungsprinzip läßt sich mit dem Schwarz/Weiß-Ablaßventil beim Senken keine Rampenfunktion steuern, wie sie für Hubstapler erwünscht ist. Die im ersten Fall als Schließfeder und im zweiten Fall als Öffnungsfeder für das Vorsteuerventil vorgesehene Feder ist in beiden Fällen weich, d.h. sie hat eine Federkennlinie ohne nennenswerten Anstieg. Ferner sind die Düse und der Durchgang des Vorsteuerventils im Hinblick auf ein rasches Ansprechen des Ablaßventils möglichst groß und, z.B., im Hinblick auf die minimale Ablaßmenge ausgelegt. Das Schließelement arbeitet ausschließlich mit einer Sitzfunktion mit dem Hauptventilsitz zusammen, um in der Schließstellung des Ablaßventils absolute Dichtheit zu gewährleisten. Diese Dichtheit ist erforderlich, um sicherzustellen, daß der Lastdruck auch über längere Zeit gehalten wird.

Bei aufwendigeren Hubmodulen für größere und teure Hubstapler ist ein Verschaltungsprinzip gemäß DE-C2-42 39 321 bekannt, bei dem die Ablaßsteuerung über einen Zweiwege-Stromregler erfolgt, der staplerdicht ausgebildet wird. Es ist zwar bei Senkbewegungen eine Rampenfunktion gegeben, jedoch ist der bauliche Aufwand hierfür erheblich, so daß dieses Hubmodul bei kleinen und kostengünstigen Hubstaplern aus Kostengründen nicht verwendet wird.

Ein aus GB-A-2 041 169 bekanntes Ventil ist ein elektromagnetisch zu öffnender und zu schließender Wasserhahn, bei dem ein Druckschlag beim Schließen und hohe mechanische Belastungen beim Öffnen vermieden werden, in dem eine hydraulische Dämpfung für die Öffnungs- und die Schließbewegung vorgesehen ist. Dies wird erreicht durch sich hubabhängig im Querschnitt verändernde Überströmkanäle, die in die Steuerkammer des Vorsteuerventils münden. Eine beim Betätigungsmagneten (Schwarz/Weiß-Magnet) vorgesehene Feder dient ausschließlich zur Rückstellung des Ankers, den der Magnet in dieser Richtung nicht verstellen kann. Der Magnet ermöglicht keine Einstellung von Zwischenstellungen zwecks Mengenregelung. Ferner ist das Ventil kein dichtes Sitzventil, wie es in der Hochdruckhydraulik bei Hubmodulen gebraucht wird. Die hubabhängige Querschnittsänderung der Überströmkanäle dient zur Steuerung der Strömungsrate jeweils derart, daß ein anfänglich rascher Öffnungshub allmählich verlangsamt und ein anfänglich rascher Schließhub allmählich verlangsamt werden. Eine Rampenfunktion ist bei dem bekannten Ventil nicht zu erzielen.

Weiterer Stand der Technik ist enthalten in US-A-3 977 649, FR-A-1 110 895 und US-A-5 205 531.

Der Erfindung liegt die Aufgabe zugrunde, ein Ablaßventil der eingangs genannten Art zu schaffen, das auf baulich einfache und kostengünstige Weise eine Rampenfunktion für die Steuerung der Senkbewegungen ermöglicht. Dabei wird angestrebt, trotz der Rampenfunktion das bewährte und einfache Bauprinzip der bisherigen Schwarz/Weiß-Ablaßventile weitgehend beizubehalten. Ferner soll ein, eine saubere Rampenfunktion beim Senken zulassendes Ablaßventil geschaffen werden, das auch für größere und aufwendigere Hubstapler brauchbar ist, die bisher beispielsweise mit einem Hubmodul gemäß DE-C2-42 39 321 ausgestattet wurden.

Die gestellte Aufgabe wird erfindungsgemäß mit den Merkmalen des Anspruchs 1 gelöst.

Überraschend ergibt sich mit dem Ersatz der bisher verwendeten weichen Feder durch eine harte Feder und durch die Integration der Mengenverstellvorrichtung eine saubere Rampenfunktion zum Steuern der Senkbewegung. Das Konzept des Schwarz/Weiß-Ablaßventils läßt sich mit nur ganz geringen Modifikationen beibehalten, d.h. es können die Komponenten des Schwarz/Weiß-Ablaßventils weitgehend benutzt werden. Der Magnet ist in der Lage, in Abhängigkeit von seiner Strombeaufschlagung exakt vorherbestimmbare und exakt reproduzierbare Öffnungsstellungen des Vorsteuerventils einzustellen, an die sich das Schließelement selbsttätig regelnd mit Spielbewegungen anpaßt. Die Schwarz/Weiß-Funktion wird ersetzt durch eine Regelfunktion des Ablaßventils, wobei die Mengeneinstellvorrichtung eine für die Rampenfunktion wichtige Mengenregulierung des abzulassenden Druckmittels erbringt. Die Rampenfunktion ist beim Öffnen und beim Schließen des Ablaßventils gegeben. Der Herstellungsaufwand ist gering, so daß das Ablaßventil besonders für kleine und kostengünstige Hubstapler brauchbar ist, die einem enormen Preisdruck unterliegen. Die notwendige Staplerdichtheit bzw. absolute Dichtheit zum Halten des Lastdrucks bleibt erhalten. Der bisher für das Schwarz/Weiß-Ablaßventilkonzept eingesetzte Magnet läßt sich einfach so modifizieren, daß seine Kraftkennlinie zur Kennlinie der harten Feder paßt.

Gemäß Anspruch 2 wird flankierend der Durchgang des Vorsteuerventils bzw. die Drosselgröße der diesem vorgeschalteteten Drossel verringert. Damit wird zwar ein milderes Ansprechverhalten erzielt. Dieses ist jedoch für die gewünschte Rampenfunktion von Vorteil. Die Drossel und der Durchgang können gleich groß sein und sollten in der Praxis nicht größer als 0,6 mm sein. Zweckmäßigerweise ist die Drossel jedoch kleiner als der Durchgang. In der Praxis wird beispielsweise eine Drossel mit einem Durchmesser von 0,4 mm einem Durchgang mit ca. 0,5 mm vorgesetzt. Dadurch lassen sich ein Anfahrruck und ein Anhalteruck beim Senken weitgehend vermeiden.

Gemäß Anspruch 3 beaufschlagt die harte Feder das Schließglied in Schließrichtung des Vorsteuerventils, das in Öffnungsrichtung durch den beweglichen Anker des Magneten verstellbar ist.

Alternativ wird gemäß Anspruch 4 das Schließglied durch die harte Feder in Öffnungsrichtung des Vorsteuerventils vorgespannt. In beiden Fällen (Anspruch 3 und 4) lassen sich exakt vorherbestimmbare und reproduzierbare Positionen des Stößels mittels des Magneten einstellen, wobei sich das Schließelement mit Spielbewegungen an die jeweilige Stellung des Stößels anpaßt.

Baulich einfach und funktionssicher ist die Ausführungsform gemäß Anspruch 5. Bei auf die Sitzkante gepreßter Kegelfläche liegt eine absolut dichte Schließstellung vor. Beim anfänglichen Abheben der Kegelfläche von der Sitzkante strömt Druckmittel über das Vorsteuerventil und den Spalt zwischen dem Schieberbohrungsabschnitt und dem Schieberansatz ab, ehe mit zunehmendem Öffnungshub des Schließelements eine Art Blendensteuerung erfolgt. Erst kurz vor der vollen Öffnungsstellung oder in der vollen Öffnungsstellung erfolgt eine im wesentlichen ungeregelte Druckmittelströmung. Die Mengenregelung über den Hub des Schließelementes läßt sich auf konstruktive Weise in ihrer Kennung exakt vorbestimmen.

Gemäß Anspruch 6 liegt der Spalt im Bereich üblicher Schieberpassungen.

Eine herstellungstechnisch günstige Ausführungsform geht aus Anspruch 7 hervor.

Herstellungstechnisch einfacher ist die Ausführungsform gemäß Anspruch 8, bei der eine wünschenswert geringe Überdeckung für kaum spürbare Anfahr- bzw. Anhalterucke erzielt wird.

Dabei sollte gemäß Anspruch 9 die Überdeckung so klein wie möglich sein.

Gemäß Anspruch 10 wird die Rampenfunktion unter Verwendung möglichst vieler Komponenten des Schwarz/Weiß-Ablaßventils erreicht, was die Herstellungskosten des Ablaßventils für die Rampenfunktion günstig beeinflußt. Es ist möglich, bei dem Schwarz/Weiß-Ablaßventil nur die Feder und das Schließglied zu ersetzen, und den Magneten geringfügig zu modifizieren, um die Rampenfunktion zu erzielen.

Eine erfindungsgemäß verwendete steife oder harte Feder mit steiler Kennlinie ist beispielsweise eine Feder charakterisiert durch eine Kraft von 13N oder mehr pro mm Federweg, während demgegenüber eine weiche Feder mit flacher Kennlinie beispielsweise charakterisiert ist durch eine Kraft von 8N oder weniger pro mm Federweg.

Anhand der Zeichnung werden Ausführungsformen des Erfindungsgegenstandes erläutert. Es zeigen:
- Fig. 1: ein Blockschaltbild einer ersten Ausführungsform eines Hubmoduls,
- Fig. 2: ein Blockschaltbild einer zweiten Ausführungsform eines Hubmoduls,
- Fig. 3: einen Teil eines vergrößerten Längsschnitts eines Ablaßventils entsprechend der ersten Ausführungsform gemäß Fig. 1,
- Fig. 4: einen Teil eines vergrößerten Längsschnitts eines Ablaßventils der Ausführungsform der Fig. 2,
- Fig.5 + 6: Detailschnitte zu zwei Varianten, und
- Fig. 7: ein Federkennliniendiagramm.

Ein Hubmodul H gemäß Fig. 1 für einen Hubstapler, bei dem Hebebewegungen einer Last mittels eines Zylinders Z in Geschwindigkeit und Ausmaß mittels einer Pumpe P gesteuert werden, weist eine von der durch einen Motor M getriebenen Pumpe P zum Zylinder Z verlaufende Arbeitsleitung 1 auf. Die Pumpe P saugt aus einem Tank T an, in den eine von der Arbeitsleitung 1 abzweigende Ablaßleitung 5 mit zwei Abschnitten 5a und 5b mündet. Eine weitere Ablaßleitung 3 enthält ein Systemdruckbegrenzungsventil 4. Zwischen den Ablaßleitungen 3 und 5 ist in der Arbeitsleitung 1 ein in Richtung zur Pumpe P sperrendes Rückschlagventil 2 eingeordnet. Zwischen den Abschnitten 5a, 5b der Ablaßleitung 5 ist ein magnetbetätigtes Ablaßventil V vorgesehen, und zwar - wie durch die parallelen Linien angedeutet - ein regelndes Ablaßventil V. In der symbolischen Darstellung gemäß Fig. ist ein Schließelement des Ablaßventils V mit 7 angedeutet, das durch eine Feder 8 in Richtung auf die gezeigte Schließstellung und durch einen Magneten 6 in eine Durchgangsstellung verstellbar ist. Der Magnet 6 ist gemäß einem Pfeil 9 mit veränderbarem Strom erregbar, mit dem eine Rampenfunktion gesteuert wird.

In Fig. 1 befindet sich das Ablaßventil V bei stromlosem Magneten 6 in der Schließstellung. Mit der Rampenfunktion läßt sich beim Senken feinfühlig aus dem Stillstand der Last eine allmähliche Geschwindigkeitszunahme steuern und eine allmähliche Geschwindigkeitsabnahme bis zu Stillstand, und zwar im wesentlichen ohne spürbaren Anfahr- oder Anhalteruck.

Gemäß Fig. 2 ist im Unterschied zur Ausführungsform gemäß Fig. 1 zwischen einer Abzweigung 10 der Ablaßleitung 5 und dem Zylinder Z ein Zweistellungsschaltventil V2 vorgesehen, das durch einen Schaltmagneten 11 aus der Absperrstellung in die Durchgangsstellung schaltbar ist (Schwarz/Weiß-Ventil V2). Das magnetbetätigte Absperrventil V', das ebenfalls ein Regelventil ist, hält bei stromlosem Magneten 6 selbsttätig die Durchgangsstellung (in Fig. 7 gezeigt) und wird bei Beaufschlagung des Magneten 6 mit einem variablen Strom (Pfeil 9) unter Regelung der abzulassenden Druckmittelmenge in mehrere Stellungen oder stufenlos bis in die Schließstellung verstellt.

Der konstruktive Aufbau des Ablaßventils V für die Verschaltung gemäß Fig. 1 geht aus Fig. 3 hervor. In einem Gehäuse 11 ist eine Stufenbohrung 12 vorgesehen, die die Abschnitte 5a und 5b der Ablaßleitung 5 schneidet. Mit A ist die Lastdruckseite angedeutet, während B die Ablaßseite zum Tank T darstellt. In der Stufenbohrung 12 ist zwischen den Abschnitten 5a und 5b ein hülsenartiger Einsatz 13 positioniert, der einen Hauptventilsitz S mit einer scharfen (oder gegebenenfalls abgefasten) Sitzkante 14 enthält. Zur Ablaßseite B schließt sich an die Sitzkante ein zylindrischer Schieberbohrungsabschnitt 15 an. Zur Lastdruckseite A führen mehrere ungedrosselte Durchgänge 17. Der Einsatz 13 wird mittels eines Einschraubkörpers 18 in der Stufenbohrung 12 festgelegt, der den Magneten 6 trägt. Im Magneten 6 ist eine Spule 19 enthalten, die zur Verstellung eines beweglichen Ankers 20 (in Fig. 3 nach oben) mit veränderlichem Strom beaufschlagbar ist. Der Anker 20 weist eine Bohrung 21 auf, in die eine harte Feder 22 eingreift, die in einem stationären Kern des Magneten 6 gehaltert ist (Federwiderlager 23), und einen Stößel 24 in der Bohrung 21 mit Vorspannung nach unten beaufschlagt.

Der Stößel 24 besitzt einen Kopfteil 25, auf dem die Feder 22 aufliegt, und der in der in Fig. 3 gezeigten Schließstellung des Ablaßventils V auf einer Schulter 39 des beweglichen Ankers 20 sitzt. Das untere Ende des Stößels 24 ist annähernd kegelig gestaltet und bildet ein Schließglied 26 eines Vorsteuerventils C. Das Vorsteuerventil C überwacht die Verbindung zwischen einer Steuerkammer 27 an der Oberseite eines Schließelements G und der Ablaßseite B und weist einen Durchgang 29 im Schließelement G auf, der als zylinderische Drosselbohrung ausgebildet ist. Gegebenenfalls ist in der Steuerkammer 27 eine schwache Schließfeder 40 für das Schließelement G enthalten. An den Durchgang 29 schließt sich eine größere Axialbohrung 30 an. Zwischen der Lastdruckseite A und der Steuerkammer 27 ist eine Drossel 28 vorgesehen, beispielsweise in Form einer Radialbohrung. Die Drossel 28 ist beispielsweise ca. 0,4 mm groß, während der Durchgang 29 ca. 0,5 mm groß ist.

Das Schließelement G arbeitet als Sitzventil mittels einer Kegelfläche 31 mit der Sitzkante 14 des Hauptventilsitzes S zusammen. In diesem Bereich ist ferner eine Mengeneinstellvorrichtung E vorgesehen, die aus dem Schieberbohrungsabschnitt 15 in Verlängerung des Hauptventilsitzes S im Einsatz 13 und aus einem zylindrischen Schieberansatz 32 in Verlängerung der Kegelfläche 31 des Schließelements G besteht und anhand der Fig. 6 erläutert wird. Die Feder 22 ist eine harte Feder, d.h. sie besitzt eine Kennlinie (Fig. 7, 36b) mit beträchtlichem Abfall der Federkraft F über den Verformungsweg s. Beim bekannten Schwarz/Weiß-Ablaßventil gemäß dem Stand der Technik ist die an dieser Stelle vorgesehene Feder eine weiche Feder mit einer Kennlinie 37b mit flachem Verlauf (strichpunktiert angedeutet). Der Magnet 6 ist in seiner Kraftkennlinie auf die Federkennlinie 36b der harten Feder 22 in Fig. 3 abgestimmt, um exakt reproduzierbare unterschiedliche Stellungen des Stößels 24 einstellen zu können.

### Funktion zu den Fig. 1 und 3:

Bei stromlosem Magneten 6 hält die harte Feder 22 das Vorsteuerventil C geschlossen. In der Steuerkammer 27 herrscht der Lastdruck der Lastdruckseite A auf einer Fläche des Schließelements G, die größer ist als die Fläche des Hauptventilsitzes S. Der Lastdruck hält das Schließelement G in der gezeigten Schließstellung, in der absolute Dichtheit gegeben ist, wie auch beim Vorsteuerventil C. Wird zum Einleiten einer Senkbewegung der Magnet 6 mit einem bestimmten Strom beaufschlagt, dann wird der Stößel 24 in eine Zwischenstellung hochgezogen, in der das Schließglied 26 aus dem Durchgang 29 tritt. Der Druck in der Steuerkammer 27 wird verringert, so daß der Lastdruck das Schließglied G vom Hauptventilsitz S abhebt. Der Schieberansatz 32 arbeitet zunächst mit dem Schieberbohrungsabschnitt 15 zusammen, um anfänglich eine geringe Druckmittelmenge abströmen zu lassen, zuzüglich zu der Druckmittelmenge, die über das geöffnete Vorsteuerventil C abströmt. Das Schließelement G führt eine Spielbewegung aus, bei der sich ein Gleichgewichtszustand einstellt, in dem in Abhängigkeit von eventuellen Lastdruckschwankungen das Vorsteuerventil C gerade so weit drosselt, daß sich eine bestimmte Öffnungsstellung oder Spielbewegung des Schließelements G ergibt, bei der eine vorbestimmte Druckmittelmenge zum Tank T abströmt. Wird durch Verstärken des Stroms für den Magneten 6 der Stößel 24 noch weiter oben positioniert, dann folgt das Schließelement G entsprechend, bis schließlich die Überdeckung zwischen dem Schieberabschnitt 32 und dem Schieberbohrungsabschnitt 15 aufgehoben wird, und Druckmittel stärker abströmt. Bei weiterer Erhöhung des Stroms für den Magneten läßt sich das Schließelement G schließlich bis in die volle Durchgangsstellung verstellen. Wird der Stromwieder vermindert, dann drosselt das Schließelement G wieder ein. Wird der Strom abgeschaltet, dann verschließt die steife oder harte Feder 22 zunächst das Vorsteuerventil C, ehe nachfolgend der Lastdruck das Schließelement G in die Schließstellung verstellt, wobei der Stößel 24 dieser Schließbewegung folgt. Es läßt sich auf diese Weise eine Rampenfunktion mit nur allmählich zunehmender Menge bzw. mit nur allmählich abnehmender Menge zum Tank steuern.

In Fig. 4 drückt der Anker 20 des Magneten 6 bei dessen Erregung den Stößel 24 nach unten. Die harte Feder 22 stützt sich auf einem stationären Widerlager 23' in einem stationären Ankerteil 20' ab und beaufschlagt den Kopfteil 25 des Stößels 24 in Richtung nach oben mit einer Vorspannkraft, um das Vorsteuerventil C zu öffnen. Dies bedeutet, daß bei stromlosem Magneten 6 der Lastdruck im Abschnitt 5a das Schließelement G in die volle Durchgangsstellung vom Hauptventilsitz S abhebt (in Fig. 4 ist die volle Durchgangsstellung des Schließelements G nicht dargestellt). Der Magnet 6 ist gegenüber der Fig. 3 modifiziert, so daß er bei Strombeaufschlagung den Stößel 24 nach unten in Schließrichtung des Vorsteuerventils C verstellt, zwar gegebenenfalls mittels eines Hilfsstößels 24. Der weitere Aufbau des Ablaßventils V' entspricht dem in Fig. 3 beschriebenen, d.h. auch die Baugröße und Kennlinie des Magneten 6 ist in etwa gleich.

In beiden Ausführungsformen ist der Magnet 6 bzw. die harte Feder 23 so ausgelegt, daß er bzw. sie in der Schließstellung die aus der Fläche des Durchgangs 29 resultierende Kraft auf den Stößel 24 ohne spürbaren Sprung zu überwinden vermag. Diese Schließkraft ergibt sich daraus, daß der Stößel 24 im Magneten 6 allseits mit dem Druck in der Steuerkammer 27 beaufschlagt ist.

### Funktion zu Fig. 2 und 4:

Bei stromlosem Magneten 6 nimmt das Schließelement G seine Durchgangsstellung ein, da die harte Feder 22 den Stößel 24 in die obere Endlage gestellt hat. Wird der Magnet 6 mit einem vorgewählten Strom beaufschlagt, dann wird der Stößel 24 gegen die Kraft der harten Feder 22 mit dem Schließglied 26 in den Durchgang 29 des Schließelements G verstellt. Der Steuerdruck in der Steuerkammer 27 steigt. Das Schließelement G wird in Richtung auf seine Schließstellung auf dem Hauptventilsitz S verstellt. Die über den Hauptventilsitz S abströmende Druckmittelmenge wird gedrosselt. Dabei kann das Schließelement G Spielbewegungen ausführen, um das Vorsteuerventil C mehr oder weniger zu öffnen bzw. zu schließen. Bei Erhöhen des Stroms für den Magneten 6 wird der Stößel 24 noch weiter nach unten verstellt. Dem folgt das Schließelement G weiter in Richtung auf seine Schließstellung, wobei kurz vor der endgültigen Schließstellung auch die Mengeneinstellvorrichtung E zu wirken beginnt. Bei maximalem Strom am Magneten 6 nimmt das Schließelement G die endgültige Schließstellung ein, in der die Kegelfläche 31 auf der Sitzkante 14 abdichtend aufsitzt. Wird dann die Strombeaufschlagung des Magneten wieder reduziert, dann wird über den anfänglichen Öffnungshub des Schließelementes G die abströmende Druckmittelmenge durch die Zusammenarbeit zwischen dem Schieberkolbenabschnitt 32 und dem Schieberbohrungsabschnitt 15 (Fig. 3) geregelt. Es läßt sich auf diese Weise die Senkbewegung der Last mit einer Rampenfunktion steuern.

Gemäß Fig. 5 ist die Kegelfläche 31 des Schließelementes G unmittelbar durch den Schieberkolbenansatz 32 verlängert. Der Schieberbohrungsabschnitt 15 beginnt in einem Abstand von der Sitzkante 14, der durch eine Ausweitung 33 vorbestimmt ist. Zwischen dem Schieberkolbenabschnitt 32 und dem Schieberbohrungsabschnitt 15 liegt in der Schließstellung (Fig. 5) eine Überdeckung Ü vor, die zweckmäßigerweise weniger als 10% des Gesamtöffnungshubes des Schließelements G betragen kann. Die Überdeckung Ü wird beispielsweise definiert durch den stufenförmigen Übergang zwischen der Aufweitung 33 und dem Schieberbohrungsabschnitt 15 und einer unteren Endkante 34 des Schieberkolbenabschnitts 32. Es liegt in diesem Bereich ein Spalt 35 vor, der nach Art üblicher Schieberpassungen bemessen ist, z.B. mit 0,1 mm. Da die Kegelfläche 31 in einem außerhalb des Schieberkolbenabschnitts 32 liegenden Bereich mit der Sitzkante 14 zusammenarbeitet, lassen sich die Kegelfläche 31 und der Schieberkolbenabschnitt 32 einfach fertigen.

Gemäß Fig. 6 ist aus Fertigungsgründen die Kegelfläche 31 des Schließelements G über eine hohlkehlenartige Einschnürung 38 in den Schieberkolbenabschnitt 32 übergeführt, der mit der eine direkte axiale Verlängerung der Sitzkante 14 bildenden Schieberbohrungsabschnitt 15 zusammenarbeitet. Die Überdeckung Ü kann etwas größer sein. Der Spalt 35 ist wie vorgegeben bemessen.

In Fig. 7 ist die Kennlinie 36a für die harte Feder 22 der Ausführungsform der Fig. 4 angedeutet, in Gegenüberstellung zu der Federkennlinie 37a eines üblicherweise in einem Schwarz/Weiß-Ablaßventil dieser Bauweise verwendeten weichen Feder.

Ansich kann in beiden Fällen der gleiche Typ des Magneten 6 verwendet werden, die notwendigen Modifikationen sind einfach. Es ist günstig, bei dem Ablaßventil V, V' einen Magneten 6 zu verwenden, der bei gleicher Baugröße etwas stärker ist als der üblicherweise für das bekannte Schwarz/Weiß-Abtastventil benutzte, um in dem Ablaßventil V, V' für die Rampenfunktion zu der harten Feder zu passen. Der Grund für die weiche Feder bei dem bekannten Schwarz/Weiß-Ablaßventil ist im übrigen, daß die Feder bei einer Verschaltung, in der das Ablaßventil bei stromlosem Magneten geschlossen ist, und für die Rückstellung der Massen sorgen soll, während diese Feder bei der Verschaltung, bei der das Ablaßventil bei stromlosem Magneten offen ist, nur den Druck festlegen soll, bei dem das Ablaßventil geöffnet wird, ohne über den Schließhub zu stören. Bei dem Ablaßventil V, V' mit der Rampenfunktion hat die harte Feder 22 hingegen die zusätzliche Aufgabe, in Zusammenarbeit mit dem Magneten 6 in Stufen oder stufenlos verschiedene Positionen des Stößels reproduzierbar einstellen zu lassen.

## Patentansprüche

1. Magnetbetätigtes Ablaßventil (V, V') eines elektrohydraulischen Hubmoduls (H), insbesondere für Hubstapler, mit einem in Schließrichtung einem Hauptventilsitz (S) zugeordneten Schließelement (G), das in Öffnungsrichtung vom Ablaßdruck und in Schließrichtung von einem veränderbaren Unterschied zwischen dem Ablaßdruck und einem vom Lastdruck abgeleiteten Steuerdruck beaufschlagbar ist, mit einem mittels des Magneten (6) betätigbaren, in einer Steuerkammer (27) für das Schließelement angeordneten Vorsteuerventil (C) zum Steuern der Größe des Steuerdrucks, mit einer der Steuerkammer vorgeschalteten Drossel (28), und mit einem vom Magneten gegen eine Feder (22) verstellbaren Schließglied (26) des Vorsteuerventils, wobei das Schließglied vom Magneten gegen die entweder in Schließverstellrichtung oder in Öffnungsverstellrichtung wirkende Feder beaufschlagbar ist, **dadurch gekennzeichnet, daß** für eine Rampenfunktion des Ablaßventils (V, V') die Feder eine Feder (22) mit steiler Kennlinie (36a, 36b) ist, und daß das Schließelement (G) und der Hauptventilsitz (S) eine hubabhängige Mengeneinstellvorrichtung (E) bilden.

2. Ablaßventil nach Anspruch 1, **dadurch gekennzeichnet, daß** der Durchgang der Drossel (28) höchstens so groß ist wie der in der Größe höchstens einer Bohrung mit einem Durchmesser von 0,6 mm entsprechende Durchgang (29) des Vorsteuerventils (C).

3. Ablaßventil nach Anspruch 1, **dadurch gekennzeichnet, daß** die harte Feder (22) mit Vorspannung einen Stößel (24) mit einer annähernd kegeligen Spitze in Schließrichtung des Vorsteuerventils (C) beaufschlagt, daß der Durchgang (29) des Vorsteuerventils (C) eine Axialbohrung im Schließelement (E) ist, und daß der Magnet (6) einen beweglichen Anker (20) enthält, der am Stößel (24) in Öffnungsrichtung des Vorsteuerventils (C) zum Angriff bringbar ist.

4. Ablaßventil nach Anspruch 1, **dadurch gekennzeichnet, daß** die harte Feder (22) mit Vorspannung einen Stößel (24) mit einer annähernd kegeligen Spitze in Öffnungsrichtung des Vorsteuerventils (C) beaufschlagt, daß der Durchgang (29) eine Axialbohrung im Schließelement (E) ist, und daß der bewegliche Anker (20) des Magneten (6) den Stößel (24, 24') in Schließrichtung des Vorsteuerventils (C) beaufschlagt.

5. Ablaßventil nach Anspruch 1, **dadurch gekennzeichnet, daß** die hubabhängige Mengeneinstellvorrichtung (E) aus eine Kegelfläche (31), einem in den Hauptventilsitz (S) eintauchenden, zylindrischen Schieberansatz (32), und aus einer, gegebenenfalls abgefasten, Sitzkante (14) und einem von der Sitzkante (14) zur Seite des Ablaßdrucks verlaufenden, zylindrischen Schieberbohrungsabschnitt (15) besteht, der - zumindest über einen Anfangshubbereich aus der Schließstellung des Schließelements (G) - mit dem Schieberansatz (32) mit einem Spalt (35) zusammenwirkt.

6. Ablaßventil nach Anspruch 5, **dadurch gekennzeichnet, daß** der Spalt (35) eine Größe einer üblichen Schieberpassung besitzt, z.B. um ca. 0,1 mm.

7. Ablaßventil nach Anspruch 5, **dadurch gekennzeichnet, daß** der Schieberbohrungsabschnitt (15) eine direkte Verlängerung der Sitzkante (14) ist, und daß zwischen der Kegelfläche (31) und dem Schieberansatz (32) am Schließelement (G) eine umlaufende Einschnürung (38) vorgesehen ist.

8. Ablaßventil nach Anspruch 5, **dadurch gekennzeichnet, daß** der Schieberbohrungsabschnitt (15) axial beabstandet von der Sitzkante (14) beginnt und einen kleineren Innendurchmesser aufweist als die Sitzkante (14), und daß Kegelfläche (31) direkt bis zum Schieberansatz (32) verläuft, dessen Außendurchmesser kleiner ist als die Innendurchmesser der Sitzkante (14) und des Schieberbohrungsabschnitts (15).

9. Ablaßventil nach Anspruch 5, **dadurch gekennzeichnet, daß** in der Schließstellung des Schließelements (G) zwischen dem Schieberabschnitt (32) und dem Schieberbohrungsabschnitt (15) eine axiale Überdeckung (Ü) vorgesehen ist, die, vorzugsweise, weniger als 10% des Gesamtöffnungshubes des Schließelements (G) beträgt.

10. Ablaßventil nach wenigstens einem der vorhergehenden Ansprüche, **dadurch gekennzeichnet, daß** es aus einem Schwarz/Weiß-Ablaßventil mit dessen Ventilkomponenten und Einbau einer harten Feder (22) anstelle einer weichen Feder, durch die Mengeneinstellvorrichtung (E), gegebenenfalls durch eine Verkleinerung des Durchgangs (29) des Vorsteuerventils (C) und durch eine auf die Kennlinie (26a, 26b) der harten Feder (22) abgestimmte Kennlinie des Magneten (6) mit einem der Strombeaufschlagung des Magneten (6) proportionalen Mengensteuerverhalten gebildet ist.

## Claims

1. Solenoid-operated outlet valve (V, V') for an electrohydraulic lifting module (H), in particular for a lifting stacker, having a closing element (G) which has an associated main valve seat (S) in the closing direction and to which the outlet pressure can be applied in the opening direction and to which a variable difference between the outlet pressure and the control pressure derived from the load pressure can be applied in the closing direction, having a pilot control valve (C) which can be operated by means of the magnet (6) and is arranged in a control chamber (27) for the closing element, for controlling the magnitude of the control pressure, having a restrictor (28) upstream of the control chamber, and having a closing element (26), which can be moved against a spring (22) by the magnet, for the pilot control valve, in which case the closing element can be acted on by the magnet against the spring, which acts either in the closing movement direction or in the opening movement direction, **characterized in that,** for a ramp function of the outlet valve (V, V'), the spring is a spring (22) with a steep characteristic (36a, 36b), and **in that** the closing element (G) and the main valve seat (S) form a quantity adjustment apparatus (E) which is dependent on the travel.

2. Outlet valve according to Claim 1, **characterized in that** the passage through the restrictor (28) is at most as large as the passage (29) through the pilot control valve (C), whose size corresponds at most to a hole with a diameter of 0.6 mm.

3. Outlet valve according to Claim 1, **characterized in that** the hard spring (22) applies a bias load to a plunger (24) having an approximately conical tip in the closing direction of the pilot control valve (C), **in that** the passage (29) through the pilot control valve (C) is an axial hole in the closing element (E) and **in that** the magnet (6) contains a moving armature (20) which can be caused to act on the plunger (24) in the opening direction of the pilot control valve (C).

4. Outlet valve according to Claim 1, **characterized in that** the hard spring (22) applies a bias load to a plunger (24) having an approximately conical tip in the opening direction of the pilot control valve (C), **in that** the passage (29) is an axial hole in the closing element (E) and **in that** the moving armature (20) of the magnet (6) acts on the plunger (24, 24') in the closing direction of the pilot control valve (C).

5. Outlet valve according to Claim 1, **characterized in that** the quantity adjustment apparatus (E) which is dependent on travel, comprises a conical surface (31), a cylindrical slide attachment (32) which enters the main valve seat (S), and a, possibly chamfered, seat edge (14), as well as a cylindrical slide hole section (15) which runs from the seat edge (14) to the side of the outlet pressure and interacts - by means of the slide attachment (32) with a gap (35) - at least over an initial travel range from the closed position of the closing element (G).

6. Outlet valve according to Claim 5, **characterized in that** the gap (35) size is equivalent to that of a normal sliding fit, for example about 0.1 mm.

7. Outlet valve according to Claim 5, **characterized in that** the slide hole section (15) is a direct extension of the seat edge (14), and **in that** a circumferential constriction (38) is provided between the conical surface (31) and the slide attachment (32) on the closing element (G).

8. Outlet valve according to Claim 5, **characterized in that** the slide hole section (15) starts at an axial distance from the seat edge (14) and has a smaller internal diameter than the seat edge (14), and **in that** the conical surface (31) runs directly as far as the slide attachment (32), whose external diameter is smaller than the internal diameter of the seat edge (14) and of the slide hole section (15).

9. Outlet valve according to Claim 5, **characterized in that** an axial cover (Ü) is provided between the slide section (32) and the slide hole section (15) in the closed position of the closing element (G) and, preferably, amounts to less than 10% of the total opening travel of the closing element (G).

10. Outlet valve according to at least one of the preceding claims, **characterized in that** said outlet valve is formed from a black/white outlet valve with its valve components and installation of a hard spring (22) instead of a soft spring, by means of the quantity adjustment apparatus (E), possibly by means of a reduction in the size of the passage (29) in the pilot control valve (C) and by means of the magnet (6) having a characteristic which is matched to the characteristic (26a, 26b) of the hard spring (22) and having a quantity control response which is proportional to the current applied to the magnet (6).

## Revendications

1. Soupape de décharge électromagnétique (V, V') d'un module de levage électrohydraulique (H), en particulier pour un chariot gerbeur, avec un élément de fermeture (G), associé dans le sens de fermeture à un siège de soupape principal (S) et pouvant être sollicité dans le sens d'ouverture par la pression de décharge et dans le sens de fermeture par une différence modifiable entre la pression de décharge et une pression de commande dérivée de la pression de charge, avec une soupape pilote (C) pour contrôler la valeur de la pression de commande, actionnable au moyen de l'aimant (6), disposée dans un compartiment de commande (27) pour l'élément de fermeture, avec un étranglement (28) monté en amont du compartiment de commande, et avec un organe de fermeture (26) de la soupape pilote, pouvant être déplacé par l'aimant contre un ressort (22), l'organe de fermeture pouvant être sollicité par l'aimant contre le ressort agissant soit dans le sens de déplacement de fermeture, soit dans le sens de déplacement d'ouverture, **caractérisée en ce que**, pour une fonction de rampe de la soupape de décharge (V, V'), le ressort est un ressort (22) avec une courbe caractéristique raide (36a, 36b), et **en ce que** l'élément de fermeture (G) et le siège de soupape principal (S) forment un dispositif de réglage de débit (E) dépendant de la course.

2. Soupape de décharge suivant la revendication 1, **caractérisée en ce que** le passage de l'étranglement (28) est au maximum aussi élevé que le passage (29) de la soupape pilote (C), correspondant au maximum dans sa dimension à un trou d'un diamètre de 0,6 mm.

3. Soupape de décharge suivant la revendication 1, **caractérisée en ce que** le ressort dur (22) sollicite sous précontrainte un poussoir (24) avec une pointe à peu près conique dans le sens de fermeture de la soupape pilote (C), **en ce que** le passage (29) de la soupape pilote (C) est un trou axial dans l'élément de fermeture (G), et **en ce que** l'aimant (6) comporte un induit mobile (20), qui peut être amené en prise sur le poussoir (24) dans le sens d'ouverture de la soupape pilote (C).

4. Soupape de décharge suivant la revendication 1, **caractérisée en ce que** le ressort dur (22) sollicite sous précontrainte un poussoir (24) avec une pointe à peu près conique dans le sens d'ouverture de la soupape pilote (C), **en ce que** le passage (29) est un trou axial dans l'élément de fermeture (G), et **en ce que** l'induit mobile (20) de l'aimant (6) sollicite le poussoir (24, 24') dans le sens de fermeture de la soupape pilote (C).

5. Soupape de décharge suivant la revendication 1, **caractérisée en ce que** le dispositif de réglage de débit(E) dépendant de la course se compose d'une surface conique (31), d'un épaulement de coulisse cylindrique (32) plongeant dans le siège de soupape principal (S), d'un bord de siège (14) éventuellement chanfreiné, et d'une section d'alésage de coulisse (15) cylindrique, s'étendant du bord de siège (14) au côté de la pression de décharge, cette section concourant - au moins sur une zone de levage initiale de la position de fermeture de l'élément de fermeture (G) - avec l'épaulement de coulisse (32) muni d'une fente (35).

6. Soupape de décharge suivant la revendication 5, **caractérisée en ce que** la fente (35) présente une dimension d'un ajustement courant de coulisse, par exemple d'à peu près 0,1 mm.

7. Soupape de décharge suivant la revendication 5, **caractérisée en ce que** la section d'alésage de coulisse (15) est un prolongement direct du bord de siège (14), et **en ce qu'**un rétrécissement périphérique (38) est prévu sur l'élément de fermeture (G), entre la surface conique (31) et l'épaulement de coulisse (32).

8. Soupape de décharge suivant la revendication 5, **caractérisée en ce que** la section d'alésage de coulisse (15) commence axialement à distance du bord de siège (14) et présente un diamètre intérieur inférieur à celui du bord de siège (14), et **en ce que** la surface conique (31) s'étend directement jusqu'à l'épaulement de coulisse (32), dont le diamètre extérieur est inférieur au diamètre intérieur du bord de siège (14) et de la section d'alésage de coulisse (15).

9. Soupape de décharge suivant la revendication 5, **caractérisée en ce que**, dans la position de fermeture de l'élément de fermeture (G), un recouvrement axial (Ü) est prévu entre la section de coulisse (32) et la section d'alésage de coulisse (15), ce recouvrement atteignant de préférence moins de 10% de la course d'ouverture totale de l'élément de fermeture (G).

10. Soupape de décharge suivant l'une au moins des revendications précédentes, **caractérisée en ce qu'**elle est formée d'une soupape de décharge tout ou rien avec ses composants et le montage d'un ressort dur (22) au lieu d'un ressort souple, par le dispositif de réglage de débit (E), éventuellement par une réduction du passage (29) de la soupape pilote (C) et par une courbe caractéristique de l'aimant (6) adaptée à la courbe caractéristique (26a, 26b) du ressort dur (22), avec un comportement de commande de débit proportionnel à l'alimentation en courant de l'aimant (6).
